# EUROPÄISCHE PATENTSCHRIFT

(11) **EP 3 045 608 B1**
(45) Veröffentlichungstag und Bekanntmachung des Hinweises auf die Patenterteilung: **03.10.2018**
(21) Anmeldenummer: 16151179.5
(22) Anmeldetag: 14.01.2016
(51) Int. Cl.: E04D 13/03

(54) **EINBAUELEMENT FÜR EIN DACHFENSTER SOWIE DACHFENSTERANORDNUNG MIT EINEM DACHFENSTER UND EINEM EINBAUELEMENT**
INSTALLATION ELEMENT FOR A SKYLIGHT AND SKYLIGHT ASSEMBLY WITH A SKYLIGHT AND AN INSTALLATION ELEMENT
ÉLÉMENT D'INSTALLATION POUR UNE FENÊTRE DE TOIT ET SYSTÈME DE FENÊTRE DE TOIT DOTÉ D'UNE FENÊTRE DE TOIT ET D'UN ÉLÉMENT D'INSTALLATION

(30) Priorität: 16.01.2015 DE 102015000597
(43) Veröffentlichungstag der Anmeldung: 20.07.2016
(73) Patentinhaber: ROTO FRANK AG, 70771 Leinfelden-Echterdingen (DE)
(72) Erfinder: Möslang, Daniel, 97271 Kleinrinderfeld (DE); Lieb, Christian, 97999 Neuses (DE); Klöpfer, Hannes, 97980 Bad Mergentheim (DE); Reh, Sören, 06268 Nemsdorf-Göhrendorf (DE)
(74) Vertreter: Dietz, Christopher Friedrich

(56) Entgegenhaltungen:
- EP-A1- 2 568 094
- EP-A1- 2 738 339
- EP-A2- 2 182 132
- EP-A2- 2 405 072
- WO-A1-95/15426
- DE-A1-102012 007 024
- DE-U1- 9 406 932
- DE-U1-202004 008 870

## Beschreibung

Die Erfindung betrifft ein Einbauelement für ein Dachfenster, insbesondere Wohndachfenster.

Es ist bekannt, Dachfenster, insbesondere Wohndachfenster, in Einbauöffnungen von Dächern von Gebäuden usw. einzubauen. Hierzu ist zunächst im Dach die Einbauöffnung zu erstellen. Anschließend wird das gesamte Wohndachfenster oder alternativ ein Blendrahmen des Wohndachfensters in die Einbauöffnung eingesetzt und am Dach befestigt. Wurde nur der Blendrahmen eingesetzt, so wird anschließend ein Flügelrahmen des Dachfensters am Blendrahmen montiert. Die Montagearbeiten sind aufgrund des Gewichts des Dachfensters beziehungsweise Blendrahmens und der oftmals vorliegenden Dachschräge nicht einfach, sondern anstrengend und auch nicht ungefährlich. Ferner ist es für einen dichten und wärmedämmenden Anschluss des Dachfensters an das Dach erforderlich, entsprechende Klebeverbindungen von Dichtfolien und/oder Unterspannbahnen und so weiter zu erstellen. Diese Klebearbeiten sind aufwendig und oftmals auch fehlerbehaftet, sodass keine einwandfreie Abdichtung vorliegt.

Der Erfindung liegt die Aufgabe zugrunde, ein Einbauelement für ein Dachfenster, insbesondere Wohndachfenster, bereitzustellen, das eine einfache Dachfenstermontage ermöglicht sowie einen dichten und dämmenden Anschluss garantiert.

Diese Aufgabe wird erfindungsgemäß durch ein Einbauelement nach Anspruch 1 gelöst, indem insbesondere das Einbauelement einen eine Einsetzöffnung für das Dachfenster aufweisenden Montagerahmen aufweist, wobei die Einsetzöffnung mit einem Dichtmittel für einen dichten Anschluss zwischen Montagerahmen und Dachfenster versehen ist. Erfindungsgemäß wird das Dachfenster, insbesondere Wohndachfenster, zur Montage einfach in den zuvor am Dach montierten Montagerahmen eingesetzt, also in die Einsetzöffnung des Montagerahmens. Durch die mit Dichtmittel versehene Einsetzöffnung ergibt sich beim Einsetzen des Dachfensters, insbesondere dessen Blendrahmen, ein dichter, gedämmter Anschluss zwischen dem Montagerahmen und dem Dachfenster ohne dass aufwendige Arbeiten, wie Klebearbeiten und so weiter durchgeführt werden müssen. Damit ist die Dachfenstermontage weniger aufwendig und ein sicherer, dichter Anschluss hergestellt, da sich das Dichtmittel an das Dachfenster, insbesondere dessen Blendrahmen, anschmiegt, insbesondere mit Vorspannung anliegt. Der Anschluss stellt sich durch das Einsetzen selbsttätig her. Die Montage ist gegenüber dem bekannten Vorgehen sehr viel schneller und überdies fehlerfrei. Auch eine Abdichtung zwischen Montagerahmen und Dach ist sehr einfach zu realisieren, da diese erfolgen kann, bevor das Dachfenster in die Einsetzöffnung eingelegt wird. Daher sind die zu bearbeitenden Bereiche sehr gut zugänglich und die Arbeiten können einfach und sicher mit optimalem Dichtergebnis durchgeführt werden. Ist das Dachfenster, insbesondere dessen Blendrahmen, in die Einsatzöffnung eingesetzt, so erfolgt anschließend eine Befestigung am Dach. Wird zunächst der Blendrahmen montiert, so wird anschließend dem Blendrahmen ein Flügelrahmen zugeordnet.

Wenn im Nachfolgenden von einem "Dachfenster" die Rede ist, so gilt dies stets in gleicher Weise für dessen "Blendrahmen" und umgekehrt.

Nach einer Weiterbildung der Erfindung ist vorgesehen, dass das Dichtmittel ein weiches Dichtmittel ist. Dies bedeutet, dass es nachgiebig ist und somit vom Blendrahmen bei dessen Einsetzen in die Einsetzöffnung dichtend zurückgedrängt wird. Es ist auch denkbar, dass zwischen Dichtmittel und Blendrahmen zunächst ein Spalt verbleibt, der sich jedoch dann schließt, dass das Dichtmittel aktiviert wird, indem es expandiert und dadurch einen Dichtschluss herstellt.

Eine Weiterbildung der Erfindung sieht vor, dass das Dichtmittel durch das Einsetzen des Dachfensters in die Einsetzöffnung beaufschlagt und dadurch abdichtend ist. Hierauf wurde vorstehend bereits eingegangen.

Ferner ist das Dichtmittel ein elastisches Dichtmittel. Dies bedeutet, dass es versucht, in eine Ausgangslage zurückzufedern und dadurch stets ein sicheres Abdichten vornimmt.

Erfindungsgemäß weist das Dichtmittel eine elastische Dichtung, insbesondere ein Dichtungsprofil mit mindestens einer verlagerbaren Dichtlippe auf. Die elastische Dichtung ist vorzugsweise bandförmig ausgebildet und erstreckt sich über den gesamten Umfang der Einsetzöffnung. Das kann mehrteilig oder auch einteilig erfolgen. Sie wird entsprechend federnd zurückgedrängt, wenn der Blendrahmen in die Einsetzöffnung eingesetzt wird und bildet dadurch den Dichtschluss.

Nach der Erfindung ist vorgesehen, dass der Montagerahmen aus Dämmstoff bestehende, einen Rahmen bildende Rahmenprofile aufweist. Vorzugsweise sind vier Rahmenprofile vorgesehen, die einen entsprechenden rechteckförmigen oder quadratischen Rahmen bilden und aus Dämmstoff, also aus einem wärmedämmenden Werkstoff, bestehen.

Nach einer Weiterbildung der Erfindung ist vorgesehen, dass die Rahmenprofile Styroporprofile sind.

Ferner ist es erfindungsgemäß vorgesehen, dass der Montagerahmen aus Dämmstoff bestehende, einen weiteren Rahmen bildende Zusatzdämmprofile aufweist. Die Zusatzdämmprofile sind zur Bildung des weiteren Rahmens winklig zueinander aneinandergesetzt. Der Dämmstoff der Rahmenprofile kann hinsichtlich des Materials abweichend vom Dämmstoff der Zusatzdämmprofile sein, es kann jedoch auch der gleiche Werkstoff verwendet werden. Auch die Zusatzdämmprofile bilden aufgrund des gewählten Dämmstoffes eine gute Wärmeisolierung.

Erfindungsgemäß ist vorgesehen, dass der weitere Rahmen den Rahmen einrahmt. Beide Rahmen liegen dicht aneinander. Ferner ist es vorteilhaft, wenn die Zusatzdämmprofile aus einem harten Dämmstoff bestehen, beispielsweise aus einem harten Schaumstoff oder ähnlichem.

Die Erfindung sieht vor, dass die Rahmenprofile Innenseiten aufweisen und dass die Zusatzdämmprofile an den Innenseiten der Rahmenprofile angeordnet sind.

Ferner ist bevorzugt vorgesehen, dass die Zusatzdämmprofile Innenseiten aufweisen und dass das Dichtmittel an den Innenseiten der Zusatzdämmprofile angeordnet ist. Von außen nach innen gesehen ist also zunächst der Montagerahmen vorgesehen, an den sich das Dichtmittel anschließt und dem dann das Dachfenster, nämlich dessen Blendrahmen folgt. Der Montagerahmen kann sich aus den Rahmenprofilen und den sich innerhalb der Rahmenprofile befindlichen Zusatzdämmprofilen zusammensetzen.

Es ist vorgesehen, dass die Dichtung, insbesondere das Dichtungsprofil, mindestens einen Dichtungsfuß aufweist. Der Dichtungsfuß dient der Festlegung der Dichtung.

Insbesondere ist vorgesehen, dass der Dichtungsfuß an den Rahmenprofilen und den Zusatzdämmprofilen befestigt ist. Erfindungsgemäß erfolgt diese Befestigung des Dichtungsfußes der Dichtung durch Hintergriff von jeweils mindestens einem Bereich mindestens zweier Dichtungsaufnahmen, insbesondere Dichtungsaufnahmenuten.

Nach einer Weiterbildung der Erfindung ist vorgesehen, dass die Dichtlippe eine Schwenkdichtlippe ist. Dies bedeutet, dass sie beim Einsetzen des Blendrahmens in die Einsetzöffnung verschwenkt, insbesondere elastisch verschwenkt, und daher in der Montageendstellung des Blendrahmens dichtend unter Vorspannung an der Außenseite des Blendrahmens anliegt.

Nach der Erfindung ist vorgesehen, dass das Dichtmittel ein als Dichtrahmen zusammenhängendes Dichtmittel ist. Dies erleichtert die Montage, indem das Dichtmittel als nur ein Bauteil eingebracht werden kann. Im Falle der Dichtung kann es sich beispielsweise um vier insbesondere auf Gehrung zugeschnittene Dichtungsprofile handeln, die miteinander, beispielsweise durch Schweißung, dicht verbunden sind.

Eine Weiterbildung der Erfindung sieht vor, dass die Rahmenprofile und/oder die Zusatzdämmprofile zur Bildung des Rahmens und/oder des weiteren Rahmens mittels um die entsprechenden Rahmenecken herumgeklebten Klebeband miteinander verbunden sind. Die einzelnen Profile des einen oder der beiden Rahmen werden also in einfacher Weise durch entsprechende Klebebandstücke an den Rahmenecken miteinander verbunden. Dies kann auf der Baustelle erfolgen oder bereits werksseitig durchgeführt worden sein. Alternativ sind andere Verbindungsarten möglich.

Schließlich betrifft die Erfindung eine Dachfensteranordnung mit einem Dachfenster, insbesondere Wohndachfenster, und einem Einbauelement, so wie es vorstehend in den verschiedenen Varianten beschrieben ist.

Die Zeichnungen veranschaulichen die Erfindung anhand von Ausführungsbeispielen, und zwar zeigt:
- Figur 1: einen Ausschnitt eines Dachs, insbesondere Schrägdachs, mit eingesetztem Montagerahmen,
- Figur 2: einen Querschnitt durch einen Bereich des eine Dichtung aufweisenden Montagerahmens und einem Holm eines Blendrahmens eines in den Montagerahmen eingesetzten Dachfensters, insbesondere Wohndachfensters, wobei diese Anordnung der beanspruchten Erfindung nicht entspricht,
- Figur 3: einen Bereich einer Rahmenecke von Zusatzdämmprofilen des Montagerahmens,
- Figur 4: ein Ausführungsbeispiel, bei dem der Montagerahmen ein als Dichtung ausgebildetes Dichtmittel aufweist, und
- Figur 5: eine der Figur 1 entsprechende Darstellung, jedoch mit dem Blendrahmen des Dachfensters, der in eine Einsetzöffnung des Montagerahmens einzusetzen ist.

Die Figur 1 zeigt einen Bereich eines Dachs 1, das als Schrägdach 2 ausgebildet ist. In eine Einbauöffnung 3 des Dachs 1 ist ein Montagerahmen 4 eingesetzt, der einen ersten Rahmen 5 sowie einen weiteren, zweiten Rahmen 6 aufweist. Alternativ, jedoch nicht dargestellt, könnte der Montagerahmen 4 auch aus einem einzigen Rahmen bestehen. Der Montagerahmen 4 stellt ein Einbauelement 56 dar.

Der erste Rahmen 5 weist aus Dämmstoff 49 bestehende Rahmenprofile 7, 8, 9 und 10 auf. Vorzugsweise können die Rahmenprofile 7, 8, 9 und 10 als Styroporprofile ausgebildet sein. In dem ersten Rahmen 5 ist der zweite Rahmen 6 unmittelbar angrenzend angeordnet. Dieser weist Zusatzdämmprofile 11, 12, 13 und 14 auf. Die Zusatzdämmprofile bestehen ebenfalls aus einem Dämmstoff 49, vorzugsweise einem harten Dämmstoff 49. An einer Innenseite 15 des zweiten Rahmens 6 ist ein Dichtmittel 16 einstückig oder mehrstückig umlaufend angeordnet. Bei dem Dichtmittel 16 handelt es sich um ein weiches Dichtmittel 16. Die Begriffe "hart" für das Material der Zusatzdämmprofile 11 bis 14 und "weich" für das Dichtmittel 16 sollen die unterschiedlichen Härtegrade dieser beiden Bauteile zum Ausdruck bringen, also in Relation stellen. Der Dämmstoff 49 oder jeweilige Dämmstoff 49 des Rahmens 5 und/oder des Rahmens 6 führt zu einer ausgezeichneten Wärmedämmung.

Der Montagerahmen 4 weist eine Einsetzöffnung 17 für die Aufnahme eines Dachfensters 18, insbesondere Wohndachfensters 19, auf (Figur 5). Die Figur 5 verdeutlicht, dass bei einer Montage des Dachfensters 18 am Dach 1 zunächst der Montagerahmen 4 in die Einbauöffnung 3 eingebracht wird und dass dann das Dachfenster 18 in die Einsetzöffnung 17 eingesetzt wird. Es wird dadurch eine Dachfensteranordnung 58 gebildet. Vorzugsweise wird zunächst ein Blendrahmen 20 des Dachfensters 18, der schematisch in der Figur 5 dargestellt ist, in die Einsetzöffnung 17 eingesetzt und anschließend am Dach befestigt. Dann wird ein nicht dargestellter Flügelrahmen des Dachfensters 18 am Blendrahmen 20 befestigt und es werden die weiteren Montagearbeiten durchgeführt. Die Anordnung ist nun derart getroffen, dass sich das Dichtmittel 16 beim Einsetzen des Blendrahmens 20 rundum dichtend an dessen Außenseite 21 anlegt, sodass ein dichter Anschluss 22 (Figuren 2 und 4) geschaffen ist. Der Pfeil 23 in Figur 5 verdeutlicht das Einsetzen des Blendrahmens 20 in die Einsetzöffnung 17.

Die Figur 3 zeigt einen Abschnitt des zweiten Rahmens 6 im Bereich einer Rahmenecke 24, also dort, wo zwei Zusatzdämmprofile 11 bis 14 aneinandergrenzen. Die nachfolgenden Ausführungen gelten für alle vier Rahmenecken 24 des Rahmens 6. Aus der Figur 3 ist erkennbar, dass zum Zusammenhalt der entsprechenden Zusatzdämmprofile (hier 12 und 14) um die Rahmenecke 24 herum, vorzugsweise um die äußere Rahmenecke 24 herum, ein Klebeband 25 (Klebebandabschnitt) geklebt ist. Hierdurch werden die entsprechenden Zusatzdämmprofile hinreichend fest miteinander verbunden. Es ist auch denkbar, dass das Klebeband 25 auf die Innenrahmenecke geklebt wird oder auf die innere und auf die äußere Rahmenecke 24. Ebenso wie zu den Zusatzdämmprofilen 11 bis 14 vorstehend ausgeführt, können auch die Rahmenprofile 7 bis 10 miteinander verbunden sein.

Die Figuren 2 und 4 zeigen ein gattungsgemässes Beispiel beziehungsweise ein erfindungsgemäßes Ausführungsbeispiel, die sich insbesondere hinsichtlich des Dichtmittels 16 voneinander unterscheiden. Dargestellt ist jeweils ein Querschnitt durch den Montagerahmen 4 sowie durch den in den Montagerahmen 4 eingesetzten Blendrahmen 20, wie in Figur 5 durch eine gestrichelte Linie 26 angedeutet. Nachstehend werden bestimmte Rahmenprofile, Zusatzdämmprofile und so weiter entsprechend der Figuren 2 und 7 genannt. Diese Ausführungen dienen jedoch für alle Rahmenprofile 7 bis 10 sowie alle Zusatzdämmprofile 11 bis 15 und auch für alle Holme des Blendrahmens 20.

Gemäß Figur 2 weist das Rahmenprofil 7 eine Außenseite 26 und eine Innenseite 27 auf. Mit einer Unterseite 28 des Rahmenprofils 7 stützt es sich am Dach 1, beispielsweise an einer Dachlatte 29, ab.

Das Rahmenprofil 7 weist ferner eine Oberseite 30 und optional einen Diagonaleinschnitt 31 auf, in den ein nicht dargestellter Versteifungskörper eingesetzt, insbesondere eingeklebt ist. Es kann sich dabei beispielsweise um eine Holzlatte handeln.

Das Zusatzdämmprofil 11 weist eine Außenseite 32, eine Oberseite 33 sowie die Innenseite 15 auf. Die Anordnung ist derart getroffen, dass die Innenseite 27 des Rahmenprofils 7 an der Außenseite 32 des Zusatzdämmprofils 11 anliegt. Ein Holm 34 des Blendrahmens 20 des Dachfensters 19 ist im Montageendzustand, also nach dem Einsetzen in die Einsetzöffnung 17 des Montagerahmens 4, entsprechend der Figuren 2 und 4 angeordnet. Gemäß Figur 2 weist die Außenseite 21 des Holms 34 einen geringen Abstand von der Innenseite 15 des Zusatzdämmprofils 11 für das Dichtmittel 16 auf. Das Dichtmittel 16 ist in der Figur 2 mit durchgezogener Linie unkomprimiert gezeigt, also wenn kein Blendrahmen 20 in die Einsetzöffnung 17 eingesetzt ist. Mit gepunkteter Linie ist der Zustand des Dichtmittels 16 bei in die Einsetzöffnung 17 eingesetztem Blendrahmen 20 angedeutet. Das Dichtmittel 16 ist ein elastisches Dichtmittel 16, nämlich ein komprimierbarer Dichtkörper 35, insbesondere ein komprimierbarer Schaumstoffkörper 36. Das Dichtmittel 16 kann, muss jedoch nicht - wie in Figur 2 angedeutet - im Querschnitt dreieckförmig derart gestaltet sein, dass beim Einsetzen des Blendrahmens 20 eine Einlaufschräge zum entsprechenden Komprimieren des Dichtmittels 16 vorliegt. Dieses Komprimieren ist in der Figur 2 durch einen Pfeil 37 angedeutet. Durch das Einsetzen des Blendrahmens 20 in die Einsetzöffnung 17 wird aufgrund des Komprimierens des Dichtmittels 16 der dichte Anschluss 22 selbsttätig hergestellt.

Nunmehr wird auf das Ausführungsbeispiel der Figur 4 eingegangen. Sofern Gleichheit oder Ähnlichkeit zwischen den Beispielen der Figur 2 und 4 besteht, soll hier nichts wiederholt werden. Zur Figur 4 werden daher nur Abweichungen gegenüber dem Ausführungsbeispiel der Figur 2 erläutert. Auf der Oberseite 30 des Rahmenprofils 7 befindet sich eine Dichtungsaufnahme 38, die als Dichtungsaufnahmenut 39 ausgebildet ist. Ferner ist auf der Oberseite 33 des Zusatzrahmenprofils 11 eine Dichtungsaufnahme 40 ausgebildet, die als Dichtungsaufnahmenut 41 ausgestaltet ist. Als Dichtmittel 16 kommt ein elastisches Dichtmittel 16 zum Einsatz, nämlich eine Dichtung 48, die als Dichtungsprofil 42 ausgebildet ist, das aus einem elastischen Werkstoff, beispielsweise Weichkunststoff, Gummi oder dergleichen oder ähnlich besteht. Das Dichtungsprofil 42 besitzt einen Befestigungsfuß 43 sowie eine Dichtlippe 44, die als Schwenkdichtlippe 45 ausgebildet ist. Der Befestigungsfuß 43 besitzt mehrere Hintergriffbereiche 46, die die Dichtungsaufnahmenut 39 und die Dichtungsaufnahmenut 41 hintergreifen und somit das Dichtungsprofil 42 am Montagerahmen 4, nämlich am Rahmenprofil 7 und am Zusatzdämmprofil 11, halten. Zwischen der Innenseite 15 des Zusatzdämmprofils 11 und der Außenseite 21 des Blendrahmens 20 besteht vorzugsweise nur so viel Spiel, dass der Blendrahmen 20 in die Einsetzöffnung 17 eingesetzt werden kann. Wird der Blendrahmen 20 des Dachfensters 18 in die Einsetzöffnung 17 eingesetzt, so belastet der entsprechende Holm 34 des Blendrahmens 20 die Schwenkdichtlippe 45, die aufgrund ihrer Elastizität verschwenkt, was in der Figur 4 mittels eines Pfeils 47 dargestellt ist. Die Dichtlippe 44 liegt somit mit Vorspannung an der Außenseite 21 des Blendrahmens 20 an. In der Figur 4 ist mit durchgezogener Linie die Dichtlippe 44 dargestellt, wenn der Blendrahmen 20 nicht in die Einsetzöffnung 17 eingesetzt ist. Mit gepunkteter Linie ist die Lage der Dichtlippe 44 bei eingesetztem Blendrahmen 20 angedeutet.

Sowohl für das Beispiel der Figur 2, das nicht beansprucht ist, als auch für das Ausführungsbeispiel der Figur 4 gilt, dass das jeweilige Dichtmittel 16 einstückig und rahmenartig ausgebildet sein kann oder aus mehreren Einzelstücken besteht, um die Rahmenform zu bilden. Bei mehrteiliger Ausbildung können die Stoßstellen dicht miteinander verbunden sein, beispielsweise durch Schweißung.

## Patentansprüche

1. Einbauelement für ein Dachfenster (18), insbesondere Wohndachfenster (19), mit einem eine Einsetzöffnung (17) für das Dachfenster (18) aufweisenden Montagerahmen (4), wobei die Einsetzöffnung (17) mit einem als Dichtrahmen zusammenhängenden Dichtmittel (16) für einen dichten Anschluss (22) zwischen Montagerahmen (4) und Dachfenster (18) versehen ist, wobei der Montagerahmen (4) aus Dämmstoff (49) bestehende, einen Rahmen (5) bildende Rahmenprofile (7,8,9,10) aufweist, und wobei das Dichtmittel (16) eine elastische Dichtung (48) mit mindestens einer verlagerbaren Dichtlippe (44) aufweist, wobei die Rahmenprofile (7,8,9,10) Innenseiten (27) aufweisen, **dadurch gekennzeichnet, dass** der Montagerahmen (4) aus Dämmstoff (49) bestehende, einen den Rahmen (5) einrahmenden weiteren Rahmen (6) bildende Zusatzrahmenprofile (11,12,13,14) aufweist, wobei die Zusatzrahmenprofile (11,12,13,14) an den Innenseiten (27) der Rahmenprofile (7,8,9,10) angeordnet sind, und dass die Dichtung (48) einen mehrere Hintergriffbereiche (46) aufweisenden Befestigungsfuß (43) aufweist, wobei die Hintergriffbereiche (46) in eine auf einer Oberseite (30) der Rahmenprofile (7,8,9,10) ausgebildete Dichtungsaufnahmenut (39) und eine auf einer Oberseite (33) der Zusatzrahmenprofile (11,12,13,14) ausgebildete Dichtungsaufnahmenut (40) zum Halten der Dichtung (48) an dem Rahmenprofil (7,8,9,10) und dem Zusatzrahmenprofil (11,12,13,14) eingreifen.

2. Einbauelement nach Anspruch 1, **dadurch gekennzeichnet, dass** das Dichtmittel (16) ein durch das Einsetzen des Dachfensters (18) in die Einsetzöffnung (17) beaufschlagtes und dadurch dichtendes Dichtmittel (16) ist.

3. Einbauelement nach einem der vorhergehenden Ansprüche, **dadurch gekennzeichnet, dass** die Rahmenprofile (7,8,9,10) Styroporprofile sind.

4. Einbauelement nach einem der vorhergehenden Ansprüche, **dadurch gekennzeichnet, dass** die Zusatzdämmprofile (11,12,13,14) aus einem harten Dämmstoff (49) bestehen.

5. Einbauelement nach einem der vorhergehenden Ansprüche, **dadurch gekennzeichnet, dass** die Zusatzdämmprofile (11,12,13,14) Innenseiten (15) aufweisen und dass das Dichtmittel (16) an den Innenseiten (15) der Zusatzdämmprofile (11,12,13,14) angeordnet ist.

6. Einbauelement nach einem der vorhergehenden Ansprüche, **dadurch gekennzeichnet, dass** die Dichtlippe (44) eine Schwenkdichtlippe (45) ist.

7. Einbauelement nach einem der vorhergehenden Ansprüche, **dadurch gekennzeichnet, dass** die Rahmenprofile (7,8,9,10) und/oder die Zusatzdämmprofile (11,12,13,14) zur Bildung des Rahmens (5) und/oder des weiteren Rahmens (6) mittels um die entsprechenden Rahmenecken (24) herum geklebten Klebeband (25) miteinander verbunden sind.

8. Dachfensteranordnung mit einem Dachfenster (18), insbesondere Wohndachfenster (19), und einem Einbauelement (56) nach einem oder mehreren der vorhergehenden Ansprüche.

## Claims

1. Installation element for a roof window (18), in particular a residential roof window (19), with a mounting frame (4) having an insertion opening (17) for the roof window (18), wherein the insertion opening (17) is provided with a sealing means (16) interconnected as a sealing frame for a sealingly tight connection (22) between the mounting frame (4) and the roof window (18), wherein the mounting frame (4) has frame profiles (7, 8, 9, 10) made of insulating material (49) and forming a frame (5), and wherein the sealing means (16) has an elastic seal (48) with at least one displaceable sealing lip (44), wherein the frame profiles (7, 8, 9, 10) have inner sides (27), **characterised in that** the mounting frame (4) has additional frame profiles (11, 12, 13, 14) consisting of insulating material (49) that form an additional frame (6) framing the frame (5), wherein the additional frame profiles (11, 12, 13, 14) are arranged on the inner sides (27) of the frame profiles (7, 8, 9, 10), and **in that** the seal (48) has a fixing foot (43) having several rear engagement regions (46), wherein the rear engagement regions (46) engage in a seal receiving groove (39) formed on an upper side (30) of the frame profiles (7, 8, 9, 10) and in a seal receiving groove (40) formed on an upper side (33) of the additional frame profiles (11, 12, 13, 14) to hold the seal (48) on the frame profile (7, 8, 9, 10) and on the additional frame profile (11, 12, 13, 14).

2. Installation element according to claim 1, **characterised in that** the sealing means (16) is a sealing means (16) that is acted upon by inserting the roof window (18) into the insertion opening (17), thus creating a seal.

3. Installation element according to any one of the preceding claims, **characterised in that** the frame profiles (7, 8, 9, 10) are expanded polystyrene profiles.

4. Installation element according to any one of the preceding claims, **characterised in that** the additional insulation profiles (11, 12, 13, 14) consist of a hard insulating material (49).

5. Installation element according to any one of the preceding claims, **characterised in that** the additional insulation profiles (11, 12, 13, 14) have inner sides (15), and **in that** the sealing means (16) is arranged on the inner sides (15) of the additional insulation profiles (11, 12, 13, 14).

6. Installation element according to any one of the preceding claims, **characterised in that** the sealing lip (44) is a pivoting sealing lip (45).

7. Installation element according to any one of the preceding claims, **characterised in that** the frame profiles (7, 8, 9, 10) and/or the additional insulation profiles (11, 12, 13, 14) are connected by adhesive tape (25) applied around the respective frame corners (24) in order to form the frame (5) and/or the additional frame (6).

8. Roof window assembly having a roof window (18), in particular a residential roof window (19), and an installation element (56) according to any one or more of the preceding claims.

## Revendications

1. Élément d'installation pour une fenêtre de toit (18), notamment une fenêtre de toit d'habitation (19), avec un cadre de montage (4) ayant une ouverture d'insertion (17) pour la fenêtre de toit (18), l'ouverture d'insertion (17) étant prévue avec un moyen d'étanchéité (16) relié sous forme de cadre d'étanchéité pour la connexion étanche (22) entre le cadre de montage (4) et la fenêtre de toit (18), le cadre de montage (4) ayant des profilés de cadre (7, 8, 9, 10) en matériau isolant (49) formant un cadre (5), et le moyen d'étanchéité (16) ayant un joint d'étanchéité (48) élastique avec au moins une lèvre d'étanchéité (44) déplaçable, les profilés de cadre (7, 8, 9, 10) ayant des côtés intérieurs (27), **caractérisé en ce que** le cadre de montage (4) présente des profilés de cadre additionnels (11, 12, 13, 14) en matériau isolant (49) qui forment un autre cadre (6) encadrant le cadre (5), les profilés de cadre additionnels (11, 12, 13, 14) étant arrangés sur les côtés intérieurs (27) des profilés de cadre (7, 8, 9, 10), et **en ce que** le joint d'étanchéité (48) présente un pied de fixation (43) comportant une pluralité de zones de prise en arrière (46), les zones de prise en arrière (46) s'engageant dans une rainure de réception de joint d'étanchéité (39) formée sur un côté supérieur (30) des profilés de cadre (7, 8, 9, 10) et une rainure de réception de joint d'étanchéité (40) formée sur un côté supérieur (33) des profilés de cadre additionnels (11, 12, 13, 14) pour maintenir le joint d'étanchéité (48) contre le profilé de cadre (7, 8, 9, 10) et le profilé de cadre additionnel (11, 12, 13, 14).

2. Élément d'installation selon la revendication 1, **caractérisé en ce que** le moyen d'étanchéité (16) est un moyen d'étanchéité (16) dont l'étanchéité est effectuée par l'insertion de la fenêtre de toit (18) dans l'ouverture d'insertion (17) agissant sur le moyen d'étanchéité (16).

3. Élément d'installation selon l'une quelconque des revendications précédentes, **caractérisé en ce que** les profilés de cadre (7, 8, 9, 10) sont des profilés en polystyrène expansé.

4. Élément d'installation selon l'une quelconque des revendications précédentes, **caractérisé en ce que** les profilés d'isolation additionnels (11, 12, 13, 14) se composent d'un matériau isolant (49) dur.

5. Élément d'installation selon l'une quelconque des revendications précédentes, **caractérisé en ce que** les profilés d'isolation additionnels (11, 12, 13, 14) présentent des côtés intérieurs (15), et **en ce que** le moyen d'étanchéité (16) est arrangé sur les côtés intérieurs (15) des profilés d'isolation additionnels (11, 12, 13, 14).

6. Élément d'installation selon l'une quelconque des revendications précédentes, **caractérisé en ce que** la lèvre d'étanchéité (44) est une lèvre d'étanchéité (45) pivotante.

7. Élément d'installation selon l'une quelconque des revendications précédentes, **caractérisé en ce que** les profilés de cadre (7, 8, 9, 10) et/ou les profilés d'isolation additionnels (11, 12, 13, 14) sont reliés l'un à l'autre au moyen d'un ruban adhésif (25) collé autour des coins (24) correspondants du cadre pour former le cadre (5) et/ou le cadre additionnel (6).

8. Agencement de fenêtre de toit avec une fenêtre de toit (18), notamment une fenêtre de toit d'habitation (19), et un élément d'installation (56) selon l'une ou plusieurs des revendications précédentes.
